# EUROPÄISCHE PATENTSCHRIFT

(11) **EP 0 906 979 B1**
(45) Veröffentlichungstag und Bekanntmachung des Hinweises auf die Patenterteilung: **24.03.2004**
(21) Anmeldenummer: 98115236.6
(22) Anmeldetag: 13.08.1998
(51) Int. Cl.: D04B 1/22

(54) **Verfahren zur Herstellung eines Gestricks auf einer Flachstrickmaschine**
Method for making knitwear on a flat bed knitting machine
Procédé pour la fabrication d'un tricot dans un métier à tricoter rectiligne

(30) Priorität: 06.09.1997 DE 19739135
(43) Veröffentlichungstag der Anmeldung: 07.04.1999
(73) Patentinhaber: H. Stoll GmbH & Co., 72760 Reutlingen (DE)
(72) Erfinder: Kimmich, Ulrich, 72124 Pliezhausen (DE); Schmidt, Henning, 72770 Reutlingen (DE); Vogt, Oliver, 72762 Reutlingen (DE)
(74) Vertreter: Möbus, Daniela, Dr.-Ing.

(56) Entgegenhaltungen:
- EP-A- 0 498 633
- EP-A- 0 791 672

## Beschreibung

Für eine rationelle Fertigung von Strickwaren, insbesondere in der Bekleidungsindustrie, wird heute zunehmend gefordert, soviel Herstellungsschritte wie möglich auf die Strickmaschine zu verlagern, so daß nur noch wenige oder gar keine Nachbearbeitungsschritte mehr notwendig sind. Bei Kleidungsstücken mit Verschlüssen wurde bisher nur das Einstricken von Knopflöchern auf der Strickmaschine erreicht. Durch Ausdecktechniken können annähernd runde Knopflöcher erzeugt werden. Längsschlitz-Knopflöcher, wie sie beispielsweise in der EP 0 498 633 A2 beschrieben sind, können durch Intarsiatechnik und Horizontalschlitz-Knopflöcher durch eine Ketteltechnik gebildet werden. Die zu den Knopflöchern gehörenden Knöpfe müssen jedoch nach wie vor in einem zusätzlichen Arbeitsgang angenäht werden. Dabei muß darauf geachtet werden, den Knopf jeweils in der gleichen Höhe wie das zugehörige Knopfloch zu plazieren, was eine entsprechende Aufmerksamkeit verlangt und daher maschinell nur sehr eingeschränkt erfolgen kann.

Andererseits werden Verschlüsse an Kleidungsstücken häufig benötigt, beispielsweise in Form von Knöpfen und Knopflochleisten an Strickjacken, am Revers eines Pullovers oder auch an Ärmelstulpen oder an einer Taschenblende.

Aus der EP 0 791 672 A2 ist die Herstellung eines gestrickten, geschlitzten Überzugs bekannt.

Der vorliegenden Erfindung liegt die Aufgabe zugrunde, Gestricke mit Verschlüssen und Verfahren zu ihrer Herstellung vorzuschlagen, bei denen keine oder nur noch wenige nachträgliche Konfektionsarbeiten notwendig sind.

Die Aufgabe wird mit einem Verfahren zur Herstellung eines Gestricks auf einer Flachstrickmaschine mit mindestens zwei Nadelbetten gelöst, das dadurch gekennzeichnet ist, dass für das Gestrick mindestens ein knopfartiges, hüllenförmiges oder schlingenförmiges Maschengebilde als Verschlußelement erzeugt wird. Ein knopfartiges Maschengebilde kann durch eine lokale Maschenanhäufung in mehreren aufeinanderfolgenden Strickreihen gebildet werden. Zu diesen knopfartigen Maschengebilden können entsprechende Knopflöcher, die vorzugsweise rund ausgebildet sein können, durch die bekannten Ausdecktechniken gebildet werden. Zur Bildung der knopfartigen Maschengebilde können vorzugsweise folgende Schritte durchgeführt werden:
a) Bilden von Maschen für das knopfartige Maschengebilde auf einem Nadelbett und auf den gegenüberliegenden Nadeln des anderen Nadelbetts Bilden von Fanghenkeln,
b) in den beiden nächsten Strickreihen Bilden von Maschen für das knopfartige Maschengebilde und von Fanghenkeln für linke und rechte Randmaschen des knopfartigen Maschengebildes, die keine Verbindung zum Grundgestrick haben,
c) im folgenden Bilden von Strickreihen mit Maschen und Fanghenkeln im Wechsel, bis das knopfartige Maschengebilde die gewünschte Größe erreicht hat,
d) Bilden einer Strickreihe mit Maschenbildung auf beiden Nadelbetten,
e) Dazuhängen der linken Randmasche zu einer Masche des Grundgestricks,
f) Wiederholung der Schritte d) und e) für die rechte Randmasche,
g) Stricken einer Sicherheitsstrickreihe.

Das mindestens eine Maschengebilde kann auch als Hülle für einen einschiebbaren Festkörper ausgestaltet und durch eine Spickeltechnik erzeugt werden und mittels eines eingestrickten Knotenfadens verschließbar sein. Zur Erzeugung dieser Maschenhülle können vorzugsweise folgende Schritte durchgeführt werden:
a) Einlegen eines Knotenfadens mittels Fanghenkeln in jede zweite Nadel eines Nadelbetts über einen Nadelbereich, dessen Breite des größten Durchmesser des Maschengebildes entspricht,
b) Bilden einer kurzen Startreihe für das Maschengebilde und Verbindung dieser Maschenreihe mit dem Gestrick mittels eines Fanghenkels,
c) Bilden weiterer Maschenreihen für das Maschengebilde und Verbindung mit dem Gestrick über einen Fanghenkel, wobei das Maschengebilde fortlaufend abwechselnd auf beiden Seiten verbreitert wird, bis es seinen maximalen Durchmesser erreicht hat,
d) Bilden mindestens zweier Maschenreihen, wobei jeweils die Randmasche nicht abgestrickt wird,
e) Bilden von Maschenreihen unter fortlaufender wechselseitiger Verminderung der Maschenzahl und Verbinden der Maschenreihen mit dem Gestrick durch Fanghenkel,
f) Einlegen des Kettenfadens mittels Fanghenkeln in jede zweite Nadel des anderen Nadelbetts über einen Nadelbereich, der dem größten Durchmesser des Maschengebildes entspricht, so daß der Knotenfaden U-förmig um das Maschengebilde herumliegt.

In diese Hülle kann anschließend ein Festkörper, beispielsweise ein Knopf eingeschoben und die Hülle dann durch Zusammenziehen und Verknoten des Knotenfadens verschlossen werden. Auch diese Art von Verschlußelement kann mit unterschiedlichen Knopflöchern zusammenwirken. Anstelle von Knopflöchern können jedoch auch schlingenförmige Verschlußelemente vorgesehen werden. Die schlingenförmigen Maschengebilde können von einem schmalen, an beiden Enden mit dem Gestrick verbundenen Gestrickstreifen gebildet werden. Diese Verschlußelemente können jedoch nicht nur der Aufnahme der knopfartigen Maschengebilde oder der umhüllten Festkörper oder auch herkömmlicher Knöpfe dienen, sondern auch selbst beispielsweise mit Knebeln bestückt werden und mit anderen schlingenförmigen Verschlußelementen zusammenwirken. Die schlingenförmigen Maschengebilde können dabei vorzugsweise durch Stricken nur mit jeder zweiten Nadel gebildet werden, wobei die strickenden und nicht strikkenden Nadeln in jeder Maschenreihe wechseln.

Neben den beschriebenen Verfahren betrifft die Erfindung auch alle Gestricke, die nach diesen Verfahren hergestellt sind.

Nachfolgend werden Gestrickbeispiele und bevorzugte Verfahren zur Herstellung dieser Gestricke anhand der Zeichnung näher beschrieben.

Es zeigen:
- Fig. 1a): einen Schnitt entlang der Linie A - A durch das Gestrick nach Fig. 1b);
- Fig. 1b): eine Teilansicht eines Gestricks mit einer ersten Verschlußart;
- Fig. 1c): einen Querschnitt durch das geschlossene Gestrick aus Fig. 1b);
- Fig. 2a): einen Schnitt entlang der Linie A - A durch das Gestrick nach Fig. 2b);
- Fig. 2b): eine Detailansicht eines Gestricks mit einer zweiten Verschlußart;
- Fig. 2c): einen Querschnitt durch das geschlossene Gestrick aus Fig. 2b);
- Fig. 3a): einen Schnitt entlang der Linie A - A durch das Gestrick nach Fig. 3b);
- Fig. 3b): eine Detailansicht eines Gestricks mit einer dritten Verschlußart;
- Fig. 3c): einen Querschnitt durch das geschlossene Gestrick nach Fig. 3b);
- Fig. 4a): einen Schnitt entlang der Linie A - A durch das Gestrick nach Fig. 4b);
- Fig. 4b): eine Detailansicht eines Gestricks mit einer vierten Verschlußart;
- Fig. 4c): einen Querschnitt durch das geschlossene Gestrick nach Fig. 4b);
- Fig. 5a): einen Schnitt entlang der Linie A - A durch das Gestrick nach Fig. 5b);
- Fig. 5b): eine Detailansicht eines Gestricks mit einer fünften Verschlußart;
- Fig. 5c): einen Querschnitt durch das geschlossene Gestrick nach Fig. 5b);
- Fig. 6: eine Darstellung eines Maschenverlaufs zur Herstellung eines Verschlußelements gemäß den Figuren 1 und 2;
- Fig. 7: eine Darstellung eines Maschenverlaufs zur Herstellung eines schlingenförmigen Verschlußelements gemäß den Figuren 2, 4 und 5;
- Fig. 8: eine Darstelllung eines Maschenverlaufs zur Herstellung eines hüllenartigen Verschlußelements gemäß den Figuren 3 und 4.

Fig. 1b) zeigt eine Detailansicht einer Jacke 1 mit einer Knopfleiste 10 und einer Knopflochleiste 11. Anstelle nachträglich angenähter Knöpfe sind an der Knopfleiste 10 knopfartige Maschengebilde 12 angestrickt, die zusammen mit einem rund ausgeformten Knopfloch 13 einen Verschluß des Gestricks 1 bilden. Die räumliche Kontur des knopfartigen Maschengebildes 12 ist insbesondere aus den Schnittbildern in den Figuren 1a) und 1c) zu erkennen.

Fig. 2 zeigt das gleiche Verschlußelement 12, das hier jedoch mit einem schlingenförmigen Verschlußelement 14 zusammenwirkt. Die Ränder des Gestricks 2 liegen hier nicht, wie beim Gestrick 1 aus Fig. 1 übereinander sondern nebeneinander, wenn die Verschlüsse 12, 14 verschlossen sind (Fig. 2c)). Es können aber mit dieser Verschlußtechnik auch sich überlappende Gestrickränder gebildet werden.

In Fig. 3 ist ein Gestrick 3 in Form einer Weste gezeigt, die eine Knopfleiste 30 und eine Knopflochleiste 31 aufweist. In die Knopflochleiste 31 sind in Längsrichtung verlaufende, schlitzförmige Knopflöcher in bekannter Intarsiatechnik eingearbeitet. An der Knopfleiste 30 sind Verschlußelemente 32 in Form einer Hülle für einen Festkörper 34 (Figuren 3a), 3c)) angestrickt. Der Festkörper 34 wird nachträglich in die angestrickte Hülle 32 eingeschoben und dann die Hülle 32 durch einen Knotenfaden 35 (Fig. 3a) verschlossen.

Fig. 4 zeigt ein Gestrick 4, bei dem das hüllenförige Verschlußelement 32 mit einem schlingenförmigen Verschlußelement 36 zusammenwirkt.

Eine weitere Alternative eines Verschlusses zeigt das Gestrick 5 in Fig. 5. Beide Verschlußelemente (50, 51) bestehen hier aus schlingenförmigen Maschengebilden. Das Maschengebilde 50 ist kürzer und dafür breiter gehalten und dient der Aufnahme eines Knebels 52. Die zweite Schlinge 51 ist dünner und länger ausgebildet und wird zum Verschließen des Gestricks 5 über den Knebel 52 gelegt.

Alle in den Figuren 1 bis 5 gezeigten Verschlußarten können vollständig oder zumindest weitgehend auf der Strickmaschine gefertigt werden, so daß die erforderlichen nachträglichen Konfektionsarbeiten am Gestrick auf ein Minimum reduziert sind. Anhand der Figuren 6 bis 8 werden bevorzugte Herstellungsverfahren zur Erzeugung der gezeigten, neuartigen Verschlußelemente vorgestellt.

In Fig. 6 wird die Herstellung des Verschlußelements 12 aus den Figuren 1 und 2 erläutert. Danach wird in Reihe 1 in Strickrichtung von rechts nach links mit einem ersten Stricksystem S1 eine Startreihe für das Maschengebilde 12 auf dem vorderen Nadelbett V über vier Nadeln gebildet. Durch Fanghenkel auf den gegenüberliegenden Nadeln wird die Verbindung zum hinteren Nadelbett H hergestellt. In Reihe 2 werden in Strickrichtung von links nach rechts mit dem ersten Stricksystem S1 und den Nadeln F und H des vorderen Nadelbetts V Maschen und mit der Nadel D ein Fanghenkel für das Maschengebilde 12 erzeugt. Der Fanghenkel auf der Nadel D hat keine Verbindung zum Grundgestrick, wodurch der linke Rand des durch eine Maschenhäufung entstehenden Verschlußelements 12 abgerundet wird. Reihe 3 verdeutlicht die spiegelbildliche Herstellung einer Maschenreihe in Strickrichtung von rechts nach links, wobei mit den Nadeln E und G Maschen und mit der Nadel I ein Fanghenkel für eine ebenfalls nicht mit dem Grundgestrick verbundenen Randmasche gebildet werden. In Reihe 4 schließt sich eine weitere Maschenreihe an, wobei nur jede zweite Nadel D, F und H strickt, während auf den dazwischenliegenden Nadeln E und G Fanghenkel erzeugt werden. In Reihe 5 erfolgt in entgegengesetzter Strickrichtung das Erzeugen einer weiteren Reihe mit abwechselnd Maschen und Fanghenkeln, wobei jetzt jedoch die Nadeln E, G und I Maschen und die Nadeln F und H Fanghenkel bilden. Die Reihen 4 und 5 werden solange wiederholt, bis das Maschengebilde 12 die gewünschte Größe erreicht hat. Durch das abwechselnde Stricken von Maschen und Fanghenkeln in jeder Strickreihe wird ein voluminöses, aber doch festes Gebilde erzeugt. In Reihe 6 werden anschließend mit dem ersten Stricksystem S1 in Strickrichtung von links nach rechts Maschen für das Maschengebilde 12 auf dem vorderen Nadelbett V gebildet und mit den Nadeln e und g in das hintere Nadelbett H eingebunden. Anschließend erfolgt in Reihe 7 das Dazuhängen der nicht mit dem Grundgestrick verbundenen Randmasche D zur Masche auf der Nadel e des hinteren Nadelbetts H. In Reihe 8 wird der Schlitten an diejenige Gestrickseite bewegt, an der sich der Fadenführer befindet, bevor in Reihe 9 wieder eine Maschenreihe auf dem vorderen Nadelbett V bei gleichzeitiger Einbindung in das hintere Nadelbett H gestrickt wird. In Reihe 10 wird dann die rechte Randmasche von der Nadel I zur Masche auf der Nadel h des hinteren Nadelbetts H dazugehängt. Nach einer erneuten Leerreihe 11 wird in Reihe 12 noch eine Sicherheitsstrickreihe auf das eingebundene Maschengebilde gestrickt.

Fig. 7 verdeutlicht ein mögliches Herstellungsverfahren für ein schlingenförmiges Verschlußelement, wie beispielsweise die Verschlußelemente 14, 36, 50 und 51. In Reihe 1 wird in Strickrichtung von rechts nach links mit dem ersten Stricksystem S1 eine Startreihe für das schlingenförmige Maschengebilde auf dem vorderen Nadelbett V über vier Nadeln gebildet. Durch Fanghenkel auf den gegenüberliegenden Nadeln des hinteren Nadelbetts H wird eine Verbindung zum hinteren Nadelbett hergestellt. In Reihe 2 wird mit jeder zweiten Nadel F und H eine Maschenreihe für die Schlinge gebildet. Anschließend wird in Reihe 3 in entgegengesetzter Schlittenrichtung eine weitere Maschenreihe mit jeder zweiten Nadel für die Schlinge gebildet, wobei jetzt jedoch diejenigen Nadeln stricken, die in Reihe 2 nicht gestrickt haben. Die Reihen 2 und 3 werden solange wiederholt, bis die Schlinge die gewünschte Länge erreicht hat. Anschließend werden in Reihe 4 die Nadeln des hinteren Nadelbetts H abgestrickt, bevor in Reihe 5 mit dem ersten Stricksystem S1 die Maschen des hinteren Nadelbetts H auf das vordere Nadelbett V umgehängt und damit die Schleife geschlossen wird.

Fig. 8 verdeutlicht die Herstellung eines hüllenartigen Maschengebildes für einen Festkörper 34, wie es in den Figuren 3 und 4 dargestellt ist. Zunächst wird in Reihe 1 mit einem ersten Fadenführer in einem Nadelbereich, der dem größten Durchmesser des Maschengebildes 32 entspricht, ein Knotenfaden mittels Fanghenkeln in jede zweite Nadel des vorderen Nadelbetts V eingelegt. Dann erfolgt mit einem zweiten Fadenführer in Reihe 2 die Bildung einer Startreihe des Maschengebildes 32. Diese Maschenreihe wird mittels eines Fanghenkels auf der Nadel G auf der linken Seite in das Gestrick eingebunden. In Reihe 3 wird wieder mit dem zweiten Fadenführer das Maschengebilde um zwei Nadeln nach rechts verbreitert. Mit einem Fanghenkel auf der Nadel M erfolgt wieder die Einbindung der Maschenreihe in das Gestrick auf der rechten Seite. In Reihe 4 wird in entgegengesetzter Strickrichtung eine weitere Maschenreihe auf dem vorderen Nadelbett V gebildet, wobei das Maschengebilde 32 auf der linken Seite um zwei Maschen verbreitert und mittels des Fanghenkels auf der Nadel E in das Grundgestrick eingebunden wird. In den Reihen 5 bis 9 wird das Maschengebilde in derselben Art und Weise wie in Reihe 3 um jeweils eine Masche nach rechts verbreitert. In den Strickreihen 6, 8 und 10 erfolgt eine Verbreiterung des Maschengebildes 32 um eine Masche auf der linken Seite, in gleicher Weise wie in Reihe 4 dargestellt. Anschließend werden in den Reihen 11 und 12 Maschenreihen über die volle Breite des Maschengebildes 32 gestrickt, wobei jedoch jeweils die Randnadeln B und P nicht gestrickt werden, wodurch der Rand abgerundet wird. Die Reihen 11 und 12 können, je nach gewünschter Kontur des Maschengebildes, ein- oder mehrmals wiederholt werden. In den Strickreihen 13, 15, 17 und 19 wird anschließend das Maschengebilde an der rechten Seite und in den Strickreihen 14, 16, 18 und 20 an der linken Seite vermindert, bis in Reihe 21 nur noch eine Gestrickbreite von zwei Maschen übrig ist. Anschließend wird der Knotenfaden mit dem Fadenführer 1 mittels eines Fanghenkels in jede zweite Nadel des vorderen Nadelbetts V eingelegt, so daß er nun U-förmig um das Maschengebilde 32 herumliegt. In einem nachfolgenden Konfektionsschritt werden in die Maschengebilde 32 jeweils Festkörper 34 eingeschoben. Anschließend werden die beiden Enden des Knotenfadens 35 am rechten Ende des Maschengebildes 32 zusammengezogen und verknotet. Hierdurch entsteht ein knopfähnliches Verschlußelement, ohne daß hierzu ein Nähprozeß notwendig ist.

## Patentansprüche

1. Verfahren zur Herstellung eines Gestricks (1, 2) auf einer Flachstrickmaschine mit mindestens zwei Nadelbetten (V, H), **dadurch gekennzeichnet, dass** für das Gestrick (1, 2) mindestens ein knopfartiges, hüllenförmiges oder schlingenförmiges Maschengebilde (12, 14, 32, 36, 50, 51) als Verschlußelement erzeugt wird.

2. Verfahren nach Anspruch 1, **dadurch gekennzeichnet, dass** das mindestens eine Maschengebilde (12) knopfartig ist und durch eine lokale Maschenanhäufung in mehreren aufeinanderfolgenden Strickreihen gebildet wird.

3. Verfahren nach Anspruch 2, **dadurch gekennzeichnet, dass** zur Bildung der knopfartigen Maschengebilde (12) folgende Schritte durchgeführt werden:
a) Bilden von Maschen für das knopfartige Maschengebilde (12) auf einem Nadelbett (V) und auf den gegenüberliegenden Nadeln des anderen Nadelbetts (H) Bilden von Fanghenkeln,
b) in den beiden nächsten Strickreihen Bilden von Maschen für das knopfartige Maschengebilde (12) und von Fanghenkeln für linke und rechte Randmaschen (D, I) des knopfartigen Maschengebildes (12), die keine Verbindung zum Grundgestrick haben,
c) im Folgenden Bilden von Strickreihen mit Maschen und Fanghenkeln im Wechsel, bis das knopfartige Maschengebilde (12) die gewünschte Größe erreicht hat,
d) Bilden einer Strickreihe mit Maschenbildung auf beiden Nadelbetten (V, H),
e) Dazuhängen der linken Randmasche (D) zu einer Masche (e) des Grundgestricks,
f) Wiederholung der Schritte d) und e) für die rechte Randmasche (I),
g) Stricken einer Sicherheitsstrickreihe.

4. Verfahren nach Anspruch 1, **dadurch gekennzeichnet, dass** das mindestens eine Maschengebilde (32) ein als Hülle für einen einschiebbaren Festkörper (34) dienendes Maschengebilde (32) ist und durch eine Spickeltechnik erzeugt wird und mittels eines eingestrickten Knotenfadens (35) verschließbar ist.

5. Verfahren nach Anspruch 4, **dadurch gekennzeichnet, dass** zur Erzeugung des Maschengebildes (32) folgende Schritte durchgeführt werden:
a) Einlegen eines Knotenfadens (35) mittels Fanghenkeln in jede zweite Nadel eines Nadelbetts (V, H) über einen Nadelbereich, der dem größten Durchmesser des Maschengebildes (32) entspricht,
b) Bilden einer kurzen Startreihe für das Maschengebilde (32) und Verbindung dieser Maschenreihe mit dem Grundgestrick mittels eines Fanghenkels,
c) Bilden weiterer Maschenreihen für das Maschengebilde (32) und Verbindung mit dem Gestrick über einen Fanghenkel, wobei das Maschengebilde (32) fortlaufend wechselnd auf beiden Seiten verbreitert wird, bis es seinen maximalen Durchmesser erreicht hat,
d) Bilden mindestens zweier Maschenreihen, wobei jeweils die Randmasche (B, P) nicht gestrickt wird,
e) Bilden von Maschenreihen unter fortlaufender wechselseitiger Verminderung der Maschenzahl und Verbinden der Maschenreihen mit dem Gestrick durch Fanghenkel,
f) Einlegen des Knotenfadens (35) mittels Fanghenkeln in jede zweite Nadel des Nadelbetts (V) über einen Nadelbereich, der dem größten Durchmesser des Maschengebildes (32) entspricht.

6. Verfahren nach Anspruch 1, **dadurch gekennzeichnet, dass** das mindestens eine Maschengebilde (14, 36, 50, 51) schlingenförmig ist und von einem schmalen, an beiden Enden mit dem Gestrick verbundenen Gestrickstreifen gebildet wird.

7. Verfahren nach Anspruch 6, **dadurch gekennzeichnet, dass** die Maschenreihen des schlingenförmigen Maschengebildes (14, 36, 50, 51) durch Stricken nur jeder zweiten Nadel gebildet werden, wobei die strickenden und nicht strickenden Nadeln in jeder Maschenreihe wechseln.

8. Verfahren nach Anspruch 6 oder 7, **dadurch gekennzeichnet, dass** in das mindestens eine schlingenförmige Maschengebilde (50) ein Knebel (52) einführbar ist.

9. Gestrick, hergestellt nach einem Verfahren nach einem der Ansprüche 1 bis 8.

## Claims

1. Method of producing a knitted article (1, 2) on a flat knitting machine with at lest two needle beds (V, H), **characterised in that** for the knitted article (1, 2) at least one button-shaped, sleeve-like or loop-like stitch structure (12, 14, 32, 36, 50, 51) is produced as a fastener.

2. Method according to claim 1, **characterised in that** at least one stitch structure (12) is button-shaped and is formed by a local stitch aggregation in a plurality of successive knitting rows.

3. Method according to claim 2, **characterised in that** the following steps for forming the button-shaped stitch structure (12) are carried out:
a) forming of stitches for the button-shaped stitch structure (12) on one needle bed (V) and forming of tuck loops on opposite needles of the other needle bed (H);
b) in both next knitting rows, forming of stitches for the button-shaped stitch structure (12) and of tuck loops for left and right edge stitches (D, I) of the button-shaped stitch structure (12), which have no connections to a basic knitted article;
c) thereafter forming of knitting rows with stitches and tuck loops in alternating order, until the button-shaped stitch structure (12) reaches a desired size;
d) forming a knitting row with stitch formation on both needle beds (V, H);
e) hanging left edge (D) stitch to a stitch (e) of the basic knitted article;
f) repeating the two preceding steps d) and e) for the right edge stitches (I); and
g) knitting a safety knitting row.

4. Method according to claim 1, **characterised in that** the at least one knitted stitch structure (32) is a knitted stitch structure (32) serving as a sleeve for an insertable solid body (34) and is produced by a wedge-shaping technique and can be closed with a knitted-in knot thread (35).

5. Method according to claim 4, **characterised in that** the following steps are carried out to produce the stitch structure (32):
a) inserting a knot thread (35) by tuck loops in each second needle of one needle bed (V, H) over a needle region which corresponds to a maximum diameter of the stitch structure (32);
b) forming a short starting row for the stitch structure (32) and connecting this stitch row to a basic knitted article by means of a tuck loop;
c) forming further stitch rows for the stitch structure (32) and connecting to the knitted article through a tuck loop, wherein the stitch structure (32) continuously is expanded alternatingly at both sides until its maximum diameter is reached;
d) forming at least two stitch rows, wherein each edge stitch (B, P) is not knitted;
e) forming stitch rows with continuously alternating reduction of the number of stitches and connecting the stitch rows to the knitted article by tuck loops; and
f) inserting the knot thread (35) by means of tuck loops in each second needle of the needle bed (V) over a needle region which corresponds to a maximum diameter of the stitch structure (32).

6. Method according to claim 1, **characterised in that** at least one stitch structure (14, 36, 50, 51) is loop-like and is formed by a narrow knitted article strip connected at both ends to the knitted article.

7. Method according to claim 6, **characterised in that** the rows of stitches of the loop-like stitch structure (14, 36, 50, 51) are formed by knitting only each second needle, the knitting and non-knitting needles alternating in each row of stitches.

8. Method according to claim 6 or 7, **characterised in that** a toggle (52) can be introduced into the at least one loop-like stitch structure (50).

9. Knitted article produced by a method according to any of claims 1 to 8.

## Revendications

1. Procédé pour fabriquer un tricot (1, 2) sur un métier à tricoter rectiligne, comportant au moins deux fontures (V, H), **caractérisé en ce que** l'on produit en tant qu'élément de fermeture pour le tricot (1, 2) au moins une formation de mailles (12, 14, 32, 36, 50, 51) en forme de bouton, de gaine ou de boucle.

2. Procédé selon la revendication 1, **caractérisé en ce que** la formation de mailles (12) au moins au nombre d'un a une forme de bouton et est formé par une accumulation locale de mailles sur plusieurs rangées successives de tricot.

3. Procédé selon la revendication 2, **caractérisé en ce que** l'on exécute les étapes suivantes pour former la formation de mailles (12) en forme de bouton :
a) formation de mailles pour la formation de mailles (12) en forme de bouton sur une fonture (V) et formation de mailles flottées sur les aiguilles opposées de l'autre fonture (H),
b) dans les deux rangées de tricot suivantes, formation de mailles pour la formation de mailles (12) en forme de bouton et de mailles flottées pour les mailles de lisière (D, I) gauches et droites de la formation de mailles (12) en forme de bouton, lesquelles n'ont pas de liaison avec le tricot de base,
c) puis formation de rangées de tricot à l'aide de mailles et de mailles flottées alternativement jusqu'à ce que la formation de mailles (12) en forme de bouton ait atteint la dimension souhaitée,
d) formation d'une rangée de tricot en formant des mailles sur les deux fontures (V, H),
e) accrochage de la maille de lisière (D) gauche à une maille (e) du tricot de base,
f) répétition des étapes d) et e) pour la maille de lisière (I) droite,
g) tricotage d'une rangée de tricot de sécurité.

4. Procédé selon la revendication 1, **caractérisé en ce que** la formation de mailles (32) au moins au nombre d'un est une formation de mailles (32) qui sert de gaine à un corps solide (34) insérable et est produit par une technique de diminution et peut être fermé à l'aide d'un fil à noeud (35) inclus dans le tricot.

5. Procédé selon la revendication 4, **caractérisé en ce que** l'on exécute les étapes suivantes pour produire la formation de mailles (32) :
a) insertion d'un fil à noeud (35) à l'aide de boucles de charge dans une aiguille sur deux d'une fonture (V, H) sur une zone d'aiguille qui correspond au diamètre maximal de la formation de mailles (32),
b) formation d'une courte rangée de début pour la formation de mailles (32) et liaison de cette rangée de mailles avec le tricot de base à l'aide d'une maille flottée,
c) formation d'autres rangées de mailles pour la formation de mailles (32) et assemblage avec le tricot au moyen d'une maille flottée, la formation de mailles (32) étant constamment élargi des deux côtés alternativement jusqu'à ce qu'il ait atteint son diamètre maximal,
d) formation d'au moins deux rangées de mailles, la maille de lisière (B, P) respective n'étant pas tricotée,
e) formation de rangées de mailles en diminuant continuellement d'un côté et de l'autre alternativement le nombre de mailles et assemblage des rangées de mailles au tricot par des boucles de charge,
f) insertion du fil à noeud (35) à l'aide de boucles de charge dans une aiguille sur deux de la fonture (V) sur une zone d'aiguille qui correspond au diamètre maximal de la formation de mailles (32)

6. Procédé selon la revendication 1, **caractérisé en ce que** la formation de mailles (14, 36, 50, 51 ) au moins au nombre d'un a une forme de boucle et est formé par une bande de tricot étroite qui est liée aux deux bouts au tricot.

7. Procédé selon la revendication 6, **caractérisé en ce que** les rangées de maille de la formation de mailles (14, 36, 50, 51) en forme de boucle sont formées par tricotage à l'aide d'une aiguille sur deux seulement, les aiguilles qui tricotent et qui ne tricotent pas alternant dans chaque rangée de maille.

8. Procédé selon la revendication 6 ou 7, **caractérisé en ce que** l'on peut insérer un garrot (52) dans la formation de mailles (50) en forme de boucle au moins au nombre d'un.

9. Tricot fabriqué d'après un procédé selon l'une des revendications 1 à 8.
